# EUROPÄISCHE PATENTSCHRIFT

(11) **EP 0 430 120 B1**
(45) Veröffentlichungstag und Bekanntmachung des Hinweises auf die Patenterteilung: **26.01.1994**
(21) Anmeldenummer: 90122490.7
(22) Anmeldetag: 26.11.1990
(51) Int. Cl.: A47B 87/02

(54) **Stapelelement**
Stackable module
Module empilable

(30) Priorität: 30.11.1989 DE 8914133 U
(43) Veröffentlichungstag der Anmeldung: 05.06.1991
(73) Patentinhaber: Rogel Carmona, Gaston, D-48147 Münster (DE)
(72) Erfinder: Rogel Carmona, Gaston, D-48147 Münster (DE)
(74) Vertreter: Schulze Horn, Stefan, Dipl.-Ing. M.Sc.

(56) Entgegenhaltungen:
- DE-A- 2 005 601
- FR-A- 2 055 420
- FR-A- 2 275 175
- US-A- 3 401 993
- US-A- 3 432 216

## Beschreibung

Die Erfindung betrifft ein Stapelelement, insbesondere für die Bildung von Regalwänden od. dgl., mit einem, vorzugsweise rechteckigen, Boden, einer eine Rasteinrichtung aufweisenden Rückwand und mindestens zwei Seitenwänden.

Stapelelemente der zuvor genannten Art finden vor allem Verwendung als Sammelbehälter für Kleinmaterial. So ist z.B. aus der DE-AS 23 46 098, von der die vorliegende Erfindung ausgeht, ein Sammelbehälter für loses Schriftgut mit den eingangs genannten Merkmalen bekannt, bei dem die an der Rückwand vorgesehene Rasteinrichtung dazu dient, eine Vielzahl von Sammelbehältern mit einer an einem Regalbord od. dgl. angeordneten Rippe zu einem Regal mit vielen Fächern zu verbinden. Die Rasteinrichtung dient bei diesem bekannten Sammelbehälter dazu, daß mehrere auf einem Regal aufgereihte Behälter fluchtend zueinander arretiert werden können. Neben der bereits erwähnten Rippe sind also auch noch Regalböden od. dgl. zur Aufnahme der Last erforderlich.

Bekanntermaßen werden solche Regalwände für das Sortieren oder die Lagerhaltung einer Vielzahl von kleinen Gegenständen eingesetzt. Nicht selten kommt es vor, daß sich im Laufe der Zeit der Bedarf nach weiteren Behältnissen erhöht. Regelmäßig erfordert daher die Anschaffung eines solchen Regals eine gründliche Planung der erforderlichen Größe. Nachteilig bei einer zu "vorsichtigen" Planung ist eine unnötige Anschaffung zunächst nicht benötigter Regalteile und/oder Sammelbehälter, welche Raum benötigen und Kapital binden. Auch ist es häufig schwierig, bereits vorhandene Regale noch nachträglich in die Höhe oder in die Breite zu vergrößern.

Der Erfindung liegt daher die Aufgabe zugrunde, ein Regalsystem aus bekannten und eingangs beschriebenen Stapelelementen so auszugestalten und weiterzubilden, daß auf einfache Weise erreicht wird, daß die vorerwähnten Nachteile vermieden werden und der Verwendungsbereich der Stapelelemente im weitesten Sinne verbessert wird. Diese Aufgabe wird bei dem aus erfindungsgemäßen Stapelelementen bestehenden Regalsystem dadurch gelöst, daß die Rückwand des Stapelelementes aus einem unteren und einem oberen Wandelement besteht, welche derart versetzt zueinander angeordnet sind, daß als Rasteinrichtung zwischen der Hinterkante des Bodens und dem unteren Wandelement ein Einsteckschlitz zur Aufnahme des in diesem Bereich als Zunge ausgebildeten oberen Wandelementes eines weiteren Stapelelementes gebildet ist.

Durch die vorstehend beschriebene Ausgestaltung wird eine universelle Verwendbarkeit der erfindungsgemäßen Stapelelemente erreicht. Wesentlich ist bei diesen Stapelelementen, daß sich die einzelnen Rückwände teilweise überlappen und ineinander steckbar sind. Hierdurch lassen sich mehrere erfindungsgemäße Stapelelemente zu einem Regal od. dgl. übereinander anordnen, ohne daß es zusätzlicher Verbindungs-, Versteifungs-, Tragoder Haltemittel bedarf. Es wird schnell ersichtlich, daß durch die erfindungsgemäße Ausgestaltung des Stapelelementes ein selbsttragendes Regal geschaffen wird, welches sich an einer Wand, frei im Raum, als Säule oder auch als Raumteiler einsetzen läßt. Ein weiterer Vorteil des erfindungsgemäßen Stapelelementes ist seine beliebige Erweiterbarkeit. Erfindungsgemäß ist es möglich, ein aus mehreren Stapelelementen bestehendes Regal jederzeit beliebig in die Höhe und auch in die Breite zu erweitern. Zumindest bei belastetem Boden entsteht bei jedem einzelnen erfindungsgemäßen Stapelelement eine vorteilhafte Klemmwirkung zwischen Bodenhinterkante und unterem Wandelement.

Es ist leicht ersichtlich, daß es eine Vielzahl von Möglichkeiten gibt, das erfindungsgemäße Stapelelement zu verwirklichen. Neben dem grundsätzlichen Aufbau des Stapelelementes ist es beispielsweise denkbar, das erfindungsgemäße Stapelelement in verschiedenen Größen herzustellen, so daß ein an einer Wand od. dgl. vorhandener Raum vollständig mit Stapelelementen ausgefüllt werden kann.

Die vorgenannten sowie die beanspruchten und in den Ausführungsbeispielen beschriebenen, erfindungsgemäß zu verwendenden Bauteile unterliegen in ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können, insbesondere sind sie auch unabhängig voneinander zur Lösung der Aufgabe oder zumindest einer Teilaufgabe vorteilhaft verwendbar.

Es gibt nun verschiedene Möglichkeiten, die Lehre der Erfindung auszugestalten und weiterzubilden, wozu einerseits auf die Unteransprüche und andererseits auf die nachfolgende Erläuterung bevorzugter Ausführungsbeispiele des erfindungsgemäßen Stapelelementes anhand der Zeichnung verwiesen wird. In der Zeichnung zeigen:
- Fig. 1: ein erfindungsgemäßes Stapelelement in einem ersten Ausführungsbeispiel in perspektivischer Ansicht,
- Fig. 2: mehrere ineinandergestapelte erfindungsgemäße Stapelelemente (gemäß Fig. 1),
- Fig. 3: das Stapelelement aus Fig. 1 in Frontansicht gemäß der Richtung der Pfeile A in den Figuren 4 und 5,
- Fig. 4: dasselbe Stapelelement in einer Draufsicht gemäß der Richtung der Pfeile B in den Figuren 3 und 5,
- Fig. 5: dasselbe Stapelelement in Seitenansicht gemäß der Richtung der Pfeile C in den Figuren 3 und 4,
- Fig. 6: ein erfindungsgemäßes Stapelelement in einem weiteren Ausführungsbeispiel mit Schubkastenelementen in perspektivischer Ansicht,
- Fig. 7: ein erfindungsgemäßes Stapelelement in einem dritten Ausführungsbeispiel, ausgeführt als Eck-Stapelelement, in perspektivischer Ansicht,
- Fig. 8: mehrere, unterschiedlich große erfindungsgemäße Stapelelemente in einem vierten Ausführungsbeispiel, dargestellt in Seitenansicht gemäß der Richtung des Pfeiles E in Fig. 9 und
- Fig. 9: dieselben Stapelelemente in Frontansicht gemäß der Richtung des Pfeiles F in Fig. 8.

Es ist klar, daß sich die folgende Figurenbeschreibung nur auf bevorzugte Ausführungsbeispiele beschränken kann, da aufgrund der Vielseitigkeit des aus erfindungsgemäßen Stapelelementen zusammenstellbaren Regalsystems - je nach Einsatzbereich, beispielsweise auf Messeständen, in Lagerräumen, Bibliotheken, Boutiquen oder im "privaten" Wohnmöbelbereich - auf einfache Weise eine Anpassung an die besonderen Gegebenheiten stattfinden kann, ohne den Rahmen der erfinderischen Grundidee zu verlassen.

In Fig. 1 ist ein erstes erfindungsgemäßes Stapelelement 1 in perspektivischer Ansicht dargestellt. Es ist erkennbar, daß das Stapelelement 1 aus fünf Grundelementen besteht: ein Boden 2 wird mit einer Rückwand 3 über zwei Seitenwände 4 verbunden, wobei die Rückwand 3 aus einem unteren Wandelement 5 und einem oberen Wandelement 6 besteht. Durch die erfindungsgemäße versetzte Anordnung beider Wandelemente 5 und 6 entsteht zwischen der Hinterkante K des Bodens 2 und dem unteren Wandelement 5 ein Einsteckschlitz 7 zur Aufnahme eines oberen Wandelementes 6, das in diesem Bereich als Zunge 8 ausgebildet ist. Es ist leicht ersichtlich, daß das erfindungsgemäße Stapelelement 1 auch auf anderen Tragelementen wie vertikal stehenden Brettern entsprechender Stärke oder mehreren, horizontal verlaufenden und übereinander angeordneten Leisten, Stäben, Rohren od. dgl. angeordnet werden kann. Für bis zum Fußboden reichende Regalkonstruktionen aus erfindungsgemäßen Stapelelementen ist es besonders zweckmäßig, einen Sockel mit einer als Zunge ausgeführten Rückwand vorzusehen, wie weiter unten noch erläutert werden wird.

Besonders günstig für eine einfache Herstellung des erfindungsgemäßen Stapelelementes 1 ist es, wenn nicht nur die beiden Seitenwände 4 dieselben geometrischen Abmessungen aufweisen, sondern ebenfalls die beiden die Rückwand 3 bildenden Wandelemente 5 und 6. Zum Erreichen einer stabilen Stapelbarkeit entspricht die Weite des Einsteckschlitzes 7 im wesentlichen der Stärke der Zunge 8 des oberen Wandelementes 6. Zweckmäßigerweise erstreckt sich der Einsteckschlitz 7 über die volle Breite des Stapelelementes 1, wie aus Fig. 1 deutlich hervorgeht. Auf diese Weise ist es möglich, mehrere gleichhohe erfindungsgemäße Stapelelemente 1 auch versetzt übereinander zu stapeln. Eine solche Anordnung ist in Fig. 2 dargestellt.

Nach einer weiteren Ausgestaltung der vorliegenden Erfindung entspricht die lichte Höhe zwischen zwei aufeinander gestapelten Stapelelemente 1 der Breite eines Stapelelementes 1. Wenn dazu noch der Boden - bevorzugt - quadratisch ausgebildet ist, läßt sich durch einfaches Aufeinanderstapeln eine Regalwand mit beliebig vielen "Würfelelementen" schaffen. Solche Würfelelemente lassen sich sehr leicht in verschiedenen Größen herstellen und den bevorzugten Maßen (Aktenordner-, Schallplatten- oder Bücherhöhe) anpassen. Bei geeigneter Wahl der Breite des Einsteckschlitzes 7 bzw. der Zunge 8 ist es sogar möglich, Regalwände mit nach oben abnehmender Tiefe und/oder Breite der einzelnen Stapelelemente zu schaffen. Dies soll weiter unten im einzelnen noch erläutert werden.

Wie aus den Fig. 1 und 2 hervorgeht, sind die Seitenwände 4 bei diesem ersten Ausführungsbeispiel trapezförmig ausgebildet, wobei die obere Kante einer Seitenwand 4 von der längeren Grundlinie G des Trapezes gebildet wird. Hier erfüllen die Oberkanten der Seitenwände keine tragende Funktionen, was einer aus solchen "offenen" erfindungsgemäßen Stapelelementen 1 Zusammengesetzten Regalwand einen besonders ansprechenden optischen Gesamteindruck verleiht. Es ist jedoch auch denkbar, wenn auch nicht dargestellt, die Rück- und Seitenwände aus anderen geometrischen Formteilen wie beispielsweise Kreisringsegmenten od. dgl. herzustellen. Ebenfalls ist vorstellbar, jede Seitenwand aus mehreren, gelenkig miteinander verbundenen Seitenwandarmen vorzusehen, wobei die gewünschte Neigung des Bodens beispielsweise über einen beide Seitenwandarme in ihrer Lage fixierenden Bügel zu bewerkstelligen wäre.

Die Figuren 3 bis 5 zeigen das erfindungsgemäße Stapelelement 1 in einer Drei-Seiten-Ansicht. Besonders deutlich geht aus Fig. 5 hervor, daß jede Seitenwand 4 einem gleichschenkligen Trapez entspricht, dessen längere Grundlinie G nach einer weiteren Ausgestaltung der Erfindung der Länge der Diagonalen D des Bodens 2 entspricht. Wenn dann die Höhe H des Trapezes einem Viertel der Diagonalen D des quadratischen Bodens 2 entspricht, so beträgt die Länge der Trapezschenkel genau die Hälfte der Tiefe bzw. der (sichtbaren) Höhe eines Stapelelementes 1. Eine solche Ausgestaltung ist besonders zweckmäßig, wenn - wie bereits erwähnt - zur einfacheren Herstellung beide Wandelemente 5 und 6 die gleichen geometrischen Abmessungen aufweisen.

Je nach Verwendungszweck kann es zweckmäßig sein, die trapezförmigen Seitenwände 4 nach oben hin zu verlängern. Dazu sind nach einer weiteren Lehre der Erfindung Bügel 9 vorgesehen, wie in Fig. 5 strichpunktiert angedeutet ist.

Nach einer weiteren Lehre der Erfindung schließen die Seitenwände 4 bündig mit den Seitenkanten des Bodens 2 und der Rückwand 3 ab. Dies geht besonders deutlich aus den Figuren 3 und 4 hervor. Auf diese Weise ergibt sich bei den erfindungsgemäßen Stapelelementen 1 auch seitlich eine vollkommen ebene Fläche. Weiterhin ermöglicht diese Ausgestaltung eines erfindungsgemäßen Stapelelementes 1, daß die Seitenwände 4 zusätzlich zur Lastabstützung herangezogen werden, indem deren Oberkante als Unterstützung für die Unterseite des unteren Wandelementes 5 eines nach oben folgenden Stapelelementes 1 dient; entsprechendes gilt für die Unterkanten der Seitenwände. Dies ist aber für eine ausreichende Stabilität der Anordnung mehrerer erfindungsgemäßer Stapelelemente 1 nicht unbedingt erforderlich. Zweckmäßigerweise ist die Zunge 8 des oberen Wandelementes 6 eines Stapelelementes 1 so groß ausgebildet, daß ihre Oberkante bei aufeinandergestapelten Stapelelementen 1 an der Unterkante des oberen Wandelementes 6 eines nächsthöheren Stapelelementes anliegt. Es ist aber auch vorstellbar, daß als Zunge ein separates Verbindungsteil verwendet wird. Dies ist beispielsweise der Fall, wenn die erfindungsgemäßen Stapelelemente 1 auf einem Sockel, Podest od. dgl. angeordnet werden sollen. Es ist klar, daß die Seitenwände und Rückwände mit Schlitzen, Ausnehmungen od. dgl. versehen werden können, um Material und Gewicht zu sparen, solange deren Anordnung eine ausreichende Gesamtstabilität gewährleistet.

Aus den Figuren 1 bis 5 geht hervor, daß die oberen und unteren Kanten beider Wandelemente 5 und 6 abgeschrägt ausgeführt sind und daß der Winkel dieser Schräge dem Winkel zwischen einer Seitenkante des Bodens 2 und einer Grundlinie G der trapezförmigen Seitenwand 4 entspricht. Dies erhöht die Stabilität noch weiter, da die spitz zulaufende untere Kante des unteren Wandelementes 5 genau den Winkel zwischen oberer Ecke der Seitenwand 4 und dem oberen Wandelement 6 ausfüllt.

Weiterhin ist vorgesehen, daß die Seitenwände aus der "konventionellen" Möbelherstellung für sich bekannte Lochreihen zur Aufnahme von Stützstiften für weitere Regalböden aufweisen können. Auch ist es möglich, daß zur weiteren Unterteilung des Stapelelementes 1 zusätzliche vertikale und/oder horizontale Wände 4' bzw. Böden 2' vorgesehen sind. In Fig. 6 ist dargestellt, daß zwischen Boden 2 und einem weiteren Boden 2' zwei Schubkastenelemente 10 vorgesehen sind. Angepaßt an die Form des Stapelelementes 1 weist auch jedes Schubladenelement 10 eine schräge Front auf. Genauso ist es denkbar, ein Stapelelement auch mit Türen, Klappen od. dgl. zu versehen.

Die vorliegende Erfindung beschränkt sich nicht nur auf Regalsysteme, die in einer Ebene angeordnet sind, sondern es ist auch möglich, daß die Seitenwände 4 durch Anordnung im Winkel. zueinander gleichzeitig die Rückwand bilden und aus entsprechenden Wandelementen 5 und 6 bestehen. Ein solches "Eck-Stapelelement" 1' ist in Fig. 7 dargestellt. Hierbei erfüllen entsprechend versetzt angeordnete Seitenwände 4 die weiter oben für die Rückwände 3, 5, 6 beschriebene Funktion. Es ist leicht ersichtlich, daß sich durch die Kombination mehrerer Eck-Stapelelemente 1' freistehende "Säulen" bilden lassen, welche besonders zweckmäßig auf Messen oder Ausstellungen zum Einsatz kommen.

Nach einer weiteren Lehre der Erfindung ist die Tiefe eines Stapelelementes 1 bzw. 1A gegenüber einem zweiten, sich darunter befindlichen Stapelelementes 1A bzw. 1B wenigstens um die Stärke der Rückwand 3 verringert ausgebildet, wie aus Fig. 8 hervorgeht, in der fünf unterschiedlich große erfindungsgemäße Stapelelemente dargestellt sind (von denen - ebenso wie in Fig. 9 - zur Vereinfachung nur die obersten drei Stapelelemente 1, 1A und 1B mit Bezugszeichen versehen sind). Auf diese Weise entsteht beim Aufeinanderstapeln mehrerer solcher Stapelelemente 1, 1A, 1B usw. eine elegante sich nach oben verjüngende Regalkonstruktion. Weiterhin ist es hierbei zweckmäßig, daß die Seitenwände 4, 4A, 4B usw. im wesentlichen rechteckig ausgebildet sind und sich im Bereich ihrer Vorderkanten V nach oben hin verjüngen. Aus Fig. 8 ist entnehmbar, daß ein besonders ansprechender optischer Eindruck entsteht, wenn zusätzlich der Winkel zwischen Vorderkante einer Seitenwand 4, 4A, 4B usw. und der Vertikalen mehrerer größer werdend aufeinandergestapelten Stapelelemente 1, 1A, 1B usw. jeweils gleich groß ist. Dieses Ausführungsbeispiel zeichnet sich durch die einheitliche, "durchlaufende" Vorderkante V der einzelnen Seitenwände 4, 4A, 4B usw. aus. Im dargestellten und insoweit bevorzugten Ausführungsbeispiel sind die Rückwände (und damit die Stapelelemente) unterschiedlich hoch ausgeführt, es ist jedoch auch vorstellbar, diese gleich hoch auszubilden, um jeder Regalebene eine gleiche lichte Regalhöhe zu verleihen.

Wenn nun nach einer weiteren Lehre der Erfindung, wie in Fig. 9 gezeigt, die Breite eines Stapelelementes 1 bzw. 1A gegenüber einem sich darunter befindlichen Stapelelement 1A bzw. 1B wenigstens um die doppelte Stärke einer Seitenwand 4, 4A, 4B usw. verringert ausgeführt ist, so ist dies besonders vorteilhaft bezüglich der Stapelbarkeit der vereinzelten Stapelelemente 1, 1A, 1B usw. für Lager- und Transportzwecke. Dazu lassen sich sämtliche Stapelelemente 1, 1A, 1B usw. ineinandersetzen, so daß für ein komplettes Regal lediglich der Raum für das jeweils größte Stapelelement benötigt wird.

Schließlich läßt sich den Figuren 8 und 9 entnehmen, daß als Aufnahme für mehrere, ein Hochregal bildende erfindungsgemäße Stapelelemente 1, 1A, 1B usw. ein Sockelelement 11 vorgesehen ist. Ein solches Sockelelement 11 ist bevorzugt mit einem als Zunge ausgeführten Sockel-Wandelement 6S versehen und entspricht zweckmäßigerweise in seinen Abmessungen (Breite, Tiefe) dem untersten Stapelelement. Auf diese Weise ist es möglich, auch Regalsysteme aus erfindungsgemäßen Stapelelementen mit einem "konventionellen" Sockel zu versehen, ohne daß es, zum Erreichen einer ausreichenden Gesamtstabilität, einer speziellen Schraub- oder Leimverbindung bedarf.

Es ist in weiterer Ausgestaltung der Erfindung auch denkbar, daß die oberen und unteren Wandelemente 6 und 5 der Rückwand 3 auch einstückig ausgebildet sind.

Nicht dargestellt ist eine Ausführung gemäß einer weiteren erfindungsgemäßen Lehre, nach der die äußeren Abmessungen eines Stapelelementes der Hälfte des lichten Raumes eines weiteren Stapelelementes entsprechen. Auf diese Weise lassen sich stets zwei gleich große Stapelelemente in ein etwa doppelt so großes Stapelelement hineinsetzen, um auch mit dieser erfindungsgemäßen Ausgestaltung eine erhebliche Platzersparnis bei Lagerung und Transport zu erreichen.

In vorteilhafter Ausgestaltung der Erfindung wird als Material für das Stapelelement Holz verwendet. Doch lassen sich für das erfindungsgemäße Stapelelement praktisch beliebige Materialien wie Kunststoff, Blech und sogar Pappe verwenden. Die Möglichkeiten der Kombination untereinander wie auch mit zusätzlichen Elementen (Sockel, Kleiderstangen, Schrägbodenelemente usw.) sind so vielfältig, daß durch das erfindungsgemäße Stapelelement ein nahezu unbegrenztes Einsatzgebiet abgedeckt wird.

Ebenfalls nicht dargestellt ist, daß nach einer weiteren Lehre der Erfindung die Seitenwände und die Rückwand aus gebogenen Zylindersegmentschalen bestehen könnte. Eine solche Ausgestaltung ist besonders für eine einteilige Herstellung von Stapelelementen von Bedeutung - beispielsweise im Spritzgußverfahren aus Kunststoff.

## Patentansprüche

1. Stapelelement (1), insbesondere für die Bildung von Regalwänden od. dgl., mit einem, vorzugsweise rechteckigen, Boden (2), einer eine Rasteinrichtung aufweisenden Rückwand (3) und mindestens zwei Seitenwänden (4), dadurch gekennzeichnet, daß die Rückwand (3) des Stapelelementes (1) aus einem unteren (5) und einem oberen Wandelement (6) besteht, welche derart versetzt zueinander angeordnet sind, daß als Rasteinrichtung zwischen der Hinterkante (K) des Bodens (2) und dem unteren Wandelement (5) ein Einsteckschlitz (7) zur Aufnahme des in diesem Bereich als Zunge (8) ausgebildeten oberen Wandelementes (6) eines weiteren Stapelelementes (1) gebildet ist.

2. Stapelelement nach Anspruch 1, dadurch gekennzeichnet, daß das untere (5) und das obere Wandelement (6) die gleichen geometrischen Abmessungen aufweisen.

3. Stapelelement nach Anspruch 1 oder 2, dadurch gekennzeichnet, daß die Weite des Einsteckschlitzes (7) im wesentlichen der Stärke der Zunge (8) des oberen Wandelementes (6) entspricht.

4. Stapelelement nach einem der Ansprüche 1 bis 3, dadurch gekennzeichnet, daß der Einsteckschlitz (7) sich über die volle Breite des Stapelelementes (1) erstreckt.

5. Stapelelement nach einem der Ansprüche 1 bis 4, dadurch gekennzeichnet, daß die Seitenwände (4) trapezförmig ausgebildet sind und die obere Kante der Seitenwand (4) von der längeren Grundlinie (G) des Trapezes gebildet wird.

6. Stapelelement nach Anspruch 5, dadurch gekennzeichnet, daß jede Seitenwand (4) einem gleichschenkligen Trapez entspricht, dessen längere Grundlinie (G) die Länge der Diagonalen (D) des Bodens (2) aufweist.

7. Stapelelement nach Anspruch 6, dadurch gekennzeichnet, daß die Höhe (H) des Trapezes einem Viertel der Länge der Diagonalen (D) des quadratischen Bodens (2) des Stapelelementes (1) entspricht.

8. Stapelelement nach einem der Ansprüche 1 bis 7, dadurch gekennzeichnet, daß die Seitenwände (4) zur Verlängerung nach oben, insbesondere rechtwinklige, Bügel (9) aufweisen.

9. Stapelelement nach einem der Ansprüche 1 bis 8, dadurch gekennzeichnet, daß die Seitenwände (4) bündig mit den Seitenkanten von Boden (2) und Rückwand (3) abschließen.

10. Stapelelement nach einem der Ansprüche 1 bis 9, dadurch gekennzeichnet, daß die Zunge (8) des oberen Wandelementes (6) eines Stapelelementes (1) so groß ausgebildet ist, daß ihre Oberkante bei aufeinandergestapelten Stapelelementen (1) an der Unterkante des oberen Wandelementes (6) eines nächsthöheren Stapelelementes (1) anliegt.

11. Stapelelement nach einen der Ansprüche 1 bis 10 und insbesondere nach Anspruch 5, dadurch gekennzeichnet, daß die oberen und unteren Kanten beider Wandelemente (5, 6) insbesondere gleich abgeschrägt ausgeführt sind.

12. Stapelelement nach Anspruch 11, dadurch gekennzeichnet, daß der Winkel der Abschrägung dem Winkel zwischen einer Seitenkante des Bodens (2) und einer Grundlinie (G) einer trapezförmigen Seitenwand (4) entspricht.

13. Stapelelement nach einen der Ansprüche 1 bis 12, dadurch gekennzeichnet, daß die Seitenwände Lochreihen zur Aufnahme von Stützstiften für weitere Regalböden aufweisen.

14. Stapelelement nach einen der Ansprüche 1 bis 13, dadurch gekennzeichnet, daß zur weiteren Unterteilung des Stapelelementes (1) vertikale und/oder horizontale Wände (4') bzw. Böden (2') vorgesehen sind.

15. Stapelelement nach Anspruch 13 oder 14, dadurch gekennzeichnet, daß zwischen Boden (2) und einem weiteren Boden (2') mindestens ein Schubkastenelement (10) vorgesehen ist.

16. Stapelelement nach einem der Ansprüche 1 bis 15, dadurch gekennzeichnet, daß die Seitenwände (4) durch Anordnung im Winkel zueinander auch die Rückwand bilden und - entsprechend - aus Wandelementen (5, 6) bestehen.

17. Stapelelement nach einem der Ansprüche 1 bis 16, dadurch gekennzeichnet, daß die Tiefe eines Stapelelementes (1 bzw. 1A) gegenüber einem sich darunter befindlichen Stapelelement (1A bzw. 1B) wenigstens um die Stärke der Rückwand (3) verringert ausgebildet ist.

18. Stapelelement nach einem der Ansprüche 1 bis 4 oder 8 bis 17, dadurch gekennzeichnet, daß die Seitenwände (4, 4A, 4B) im wesentlichen rechteckig ausgebildet sind und im Bereich ihrer Vorderkanten (V) nach oben verjüngt ausgeführt sind.

19. Stapelelement nach Anspruch 18, dadurch gekennzeichnet, daß der Winkel zwischen der Vorderkante (V) jeder Seitenwand (4, 4A, 4B) mehrerer größer werdend aufeinandergestapelten Stapelelemente (1, 1A, 1B) und der Vertikalen gleich groß ist.

20. Stapelelement nach einem der Ansprüche 1 bis 16, dadurch gekennzeichnet, daß die Breite eines Stapelelementes (1 bzw. 1A) gegenüber einem sich darunter befindlichen Stapelelement (1A bzw. 1B) wenigstens um die doppelte Stärke einer Seitenwand (4, 4A, 4B) verringert ausgebildet ist.

21. Stapelelement nach einem der Ansprüche 1 bis 20, dadurch gekennzeichnet, daß die oberen und unteren Wandelemente der Rückwand einstückig ausgebildet sind.

22. Stapelelement nach einem der Ansprüche 1 bis 21, dadurch gekennzeichnet, daß die äußeren Abmessungen eines Stapelelementes der Hälfte des lichten Raumes im Innern eines weiteren Stapelelementes entsprechen.

23. Stapelelement nach einem der Ansprüche 1 bis 22, dadurch gekennzeichnet, daß das Stapelelement aus Holz besteht.

24. Stapelelement nach einem der Ansprüche 1 bis 23, dadurch gekennzeichnet, daß die Seitenwände und die Rückwand aus gebogenen Zylindersegmentschalen bestehen.

## Claims

1. Stackable module (1) especially for the design of shelf walls or the like comprising a preferably rectangular bottom (2), a rear wall (3) with a latching device, and at least two side walls (4), **characterized in**
that the rear wall (3) of the stackable module (1) consists of a bottom (5) and a top (6) wall module offset in relation to each other such, that a push-in slot (7) is formed as a latching device between the rear edge (K) of the bottom (2) and the bottom wall module (5) for receiving the top wall module (6) of a further stackable module (1) with a top wall module (6) designed as a tap (8) in the area of the push-in slot.

2. Stackable module as claimed in claim 1, characterized in that the bottom (5) and the top (6) wall module comprise the same geometrical dimensions.

3. Stackable module as claimed in claim 1 or 2, characterized in that the width of the push-in slot (7) substantially corresponds with the thickness of the tap (8) of the top wall module (6).

4. Stackable module as claimed in one of the claims 1 to 3, characterized in that the push-in slot (7) extends across the full width of the stackable module (1).

5. Stackable module as claimed in one of the claims 1 to 4, characterized in that the side walls (4) are designed trapezoidal and the upper edge of the side wall (4) is formed by the longer base line (G) of the trapezoid.

6. Stackable module as claimed in claim 5, characterized in that each side wall (4) corresponds with a isosceles trapezoid with a longer base line (G) thereof comprising the length of the diagonal (D) of the bottom (2).

7. Stackable module as claimed in claim 6, characterized in that the heigth (H) of the trapezoid corresponds with a quarter of the length of the diagonal (D) of the square bottom (2) of the stackable module (1).

8. Stackable module as claimed in one of the claims 1 to 7, characterized in that the side walls (4) comprise particularly rectangular bows (9) for the elongation upwards.

9. Stackable module as claimed in one of the claims 1 to 8, characterized in that the side walls (4) are flush with the lateral edges of the bottom (2) and the rear wall (3).

10. Stackable module as claimed in one of the claims 1 to 9, characterized in that the tap (8) of the top wall module (6) of a stackable module (1) is designed so large, that the upper edge thereof contacts the lower edge of the top wall module (6) of an adjacent upper stackable module (1) when stackable modules (1) are stacked.

11. Stackable module as claimed in one of the claims 1 to 10 and particularly as claimed in claim 5, characterized in that the upper and lower edges of both wall modules (5, 6) are designed particularly equally angular.

12. Stackable module as claimed in claim 11, characterized in that the angle of the angular design corresponds with the angle between a lateral edge of the bottom (2) and a base line (G) of a trapezoidal side wall (4).

13. Stackable module as claimed in one of the claims 1 to 12, characterized in that the side walls comprise rows of bores for receiving supporting pins for further shelf bottoms.

14. Stackable module as claimed in one of the claims 1 to 13, characterized in that vertical and/or horizontal walls (4') or bottoms (2'), respectively, are provided for further dividing the stackable module (1).

15. Stackable module as claimed in one of the claims 13 or 14, characterized in that at least one drawer module (10) is provided between the bottom (2) and a further bottom (2').

16. Stackable module as claimed in one of the claims 1 to 15, characterized in that the side walls (4) also form the rear wall by an angular arrangement thereof and correspondingly consist of wall modules (5, 6).

17. Stackable module as claimed in one of the claims 1 to 16, characterized in that the depth of a stackable module (1) or (1A), respectively, as compared with a stackable module (1) or (1B), respectively, positioned thereunder is designed smaller by at least the thickness of the rear wall (3).

18. Stackable module as claimed in one of the claims 1 to 4 or 8 to 17, characterized in that the side walls (4, 4A, 4B) are designed substantially rectangular and are tapered upwards in the area of the front edges (V) thereof.

19. Stackable module as claimed in claim 18, characterized in that the angle between the front edge (V) of each side wall (4, 4A, 4B) of a plurality of stacked stackable modules (1, 1A, 1B) each larger than the other and the vertical line is equal.

20. Stackable module as claimed in one of the claims 1 to 16, characterized in that the width of a stackable module (1) or(1A), respectively, as compared with a stackable module (1A) or (1B), respectively, positioned thereunder is designed smaller by at least the double thickness of a side wall (4, 4A, 4B).

21. Stackable module as claimed in one of the claims 1 to 20, characterized in that the top and bottom wall modules of the rear wall are designed integral.

22. Stackable module as claimed in one of the claims 1 to 21, characterized in that the outer dimensions of a stackable module correspond with half the volume measured inside of a further stackable module.

23. Stackable module as claimed in one of the claims 1 to 22, characterized in that the stackable module consists of wood.

24. Stackable module as claimed in one of the claims 1 to 23, characterized in that the side walls and the rear wall consist of curved cylinder segment shells.

## Revendications

1. Module à empiler (1), particulièrement destiné à former des parois pour rayonnages ou similaires, comprenant un fond (2), de préférence rectangulaire, une paroi arrière (3) comportant un dispositif d'encliquetage et au moins deux parois latérales (4), caractérisé en ce que la paroi arrière (3) du module à empiler (1) se compose d'un élément inférieur (5) de paroi et d'un élément supérieur (6) de paroi qui sont disposés en étant décalés l'un par rapport à l'autre d'une manière telle qu'une fente d'insertion (7) destinée à recevoir l'élément supérieur (6) de paroi d'un autre modulable à empiler (1), réalisé dans cette zone sous forme de languette (8), est formée en tant que dispositif d'encliquetage entre l'arête arrière (K) du fond (2) et l'élément inférieur (5) de paroi.

2. Module à empiler selon la revendication 1, caractérisé en ce que les dimensions géométriques de l'élément inférieur (5) de paroi et l'élément supérieur (6) de paroi sont les mêmes.

3. Module à empiler selon la revendication 1 ou 2, caractérisé en ce que la largeur de la fente d'insertion (7) correspond sensiblement à l'épaisseur de la languette (8) de l'élément supérieur (6) de paroi.

4. Module à empiler selon l'une des revendications 1 à 3, caractérisé en ce que la fente d'insertion (7) s'étend sur toute la largeur du module à empiler (1).

5. Module à empiler selon l'une des revendications 1 à 4, caractérisé en ce que les parois latérales (4) sont réalisées en forme de trapèze et en ce que l'arête supérieure de la paroi latérale (4) est constituée par la grande base (G) du trapèze.

6. Module à empiler selon la revendication 5, caractérisé en ce que chaque paroi latérale correspond à un trapèze isocèle, dont la grande base (G) est égale à la longueur des diagonales (D) du fond (2).

7. Module à empiler selon la revendication 6, caractérisé en ce que la hauteur (H) du trapèze correspond à un quart de la longueur des diagonales (D) du fond rectangulaire (2) du module à empiler (1).

8. Module à empiler selon l'une des revendications 1 à 7, caractérisé en ce que les parois latérales (4) comportent des étriers (9), en particulier à angle droit, en vue d'une prolongation vers le haut.

9. Module à empiler selon l'une des revendications 1 à 8, caractérisé en ce que les parois latérales (4) se raccordent en affleurement avec les arêtes latérales du fond (2) et de la paroi arrière (3).

10. Module à empiler selon l'une des revendications 1 à 9, caractérisé en ce que la languette (8) de l'élément supérieur (6) de paroi d'un module à empiler (1) est suffisamment grande pour que son arête supérieure s'appuie, lorsque des modules à empiler (11) sont empilés les uns sur les autres, sur l'arête inférieure de l'élément supérieur (6) de paroi d'un module à empiler (1) qui lui est superposé.

11. Module à empiler selon l'une des revendications 1 à 10, et en particulier selon la revendication 5, caractérisé en ce que les arêtes supérieures et inférieures des deux éléments de paroi (5, 6) sont en particulier réalisées selon la même inclinaison.

12. Module à empiler selon la revendication 11, caractérisé en ce que l'angle de l'inclinaison correspond à l'angle entre une arête latérale du fond (2) et une base (G) d'une paroi latérale (4) en forme de trapèze.

13. Module à empiler selon l'une des revendications 1 à 12, caractérisé en ce que les parois latérales comportent des rangées de trous de manière à recevoir des chevilles supports d'autres fonds de rayonnage.

14. Module à empiler selon l'une des revendications 1 à 13, caractérisé en ce que des parois verticales ou horizontales (4' ) ou des fonds (2') sont prévus pour diviser en plus petits éléments le module à empiler (1).

15. Module à empiler selon la revendication 13 ou 14, caractérisé en ce qu'au moins un élément de tiroir (10) est prévu entre le fond (2) et un autre fond (2').

16. Module à empiler selon l'une des revendications 1 à 15, caractérisé en ce que les parois latérales (4) constituent aussi, par une disposition en angle, la paroi arrière et se composent de façon correspondante d'éléments de paroi (5, 6).

17. Module à empiler selon l'une des revendications 1 à 16, caractérisé en ce que la profondeur d'un module à empiler (1 ou 1A) est réalisée de façon à se réduire, par rapport au module à empiler qui se trouve au-dessous de lui (1A ou 1B) d'au moins l'épaisseur de la paroi arrière (3).

18. Module à empiler selon l'une des revendications 1 à 4, ou 8 à 17, caractérisé en ce que les parois latérales (4, 4A, 4B) sont sensiblement rectangulaires et sont réalisées en se rétrécissant vers le haut dans la zone de leurs arêtes avant (V).

19. Module à empiler selon la revendication 18, caractérisé en ce que l'angle que forme, avec la verticale, l'arête avant (V) de chaque paroi latérale (4, 4A, 4B) de plusieurs modules à empiler, empilés les uns sur les autres et de dimensions croissantes (1, 1A, 1B), est constant.

20. Module à empiler selon l'une des revendications 1 à 16, caractérisé en ce que la largeur d'un module à empiler (1 ou 1A) diminue, vis-à-vis de celle d'un module à empiler 1A ou 1B qui se trouve au-dessous de lui, d'au moins deux fois l'épaisseur d'une paroi latérale (4, 4A, 4B).

21. Module à empiler selon l'une des revendications 1 à 20, caractérisé en ce que les éléments supérieurs et inférieurs de paroi de la paroi arrière sont réalisés d'un seul tenant.

22. Module à empiler selon l'une des revendications 1 à 21, caractérisé en ce que les dimensions extérieures d'un module à empiler correspondent à la moitié de l'espace libre à l'intérieur d'un autre module à empiler.

23. Module à empiler selon l'une des revendications 1 à 22, caractérisé en ce que le module à empiler est en bois.

24. Module à empiler selon l'une des revendications 1 à 23, caractérisé en ce que les parois latérales et la paroi arrière se composent de coquille en forme de segments cylindriques incurvés.
